# EUROPÄISCHE PATENTSCHRIFT

(11) **EP 2 210 668 B1**
(45) Veröffentlichungstag und Bekanntmachung des Hinweises auf die Patenterteilung: **20.02.2019**
(21) Anmeldenummer: 10000090.0
(22) Anmeldetag: 08.01.2010
(51) Int. Cl.: B01L 9/00, G01N 35/10

(54) **TRÄGER FÜR PIPETTENSPITZEN**
HOLDER FOR PIPETTE TIPS
SUPPORT POUR POINTES DE PIPETTES

(30) Priorität: 23.01.2009 DE 102009006511
(43) Veröffentlichungstag der Anmeldung: 28.07.2010
(73) Patentinhaber: EPPENDORF AG, 22339 Hamburg (DE)
(72) Erfinder: Blumentritt, Michael, 22453 Hamburg (DE); Rethwisch, Hanna, 20249 Hamburg (DE)
(74) Vertreter: Hauck Patentanwaltspartnerschaft mbB

(56) Entgegenhaltungen:
- EP-A1- 0 094 216
- EP-A1- 1 652 583
- EP-A1- 2 338 600
- US-A- 5 622 676
- US-A1- 2005 226 787
- US-B1- 6 221 317

## Beschreibung

Die Erfindung bezieht sich auf einen Träger für Pipettenspitzen, insbesondere für Automatenspitzen.

Träger für Pipettenspitzen dienen der Aufbewahrung und der Bereitstellung von Pipettenspitzen aus Kunststoff für den Gebrauch. Sie haben einen Rand mit vier empor stehenden Seitenwänden und eine am oberen Rand des Rahmens angeordnete Platte mit einer Vielzahl Löcher in Matrix-Anordnung. Pipettenspitzen werden von oben in die Löcher eingesteckt, wobei sie aufgrund eines sich nach oben verbreiternden Durchmessers oder eines Kragens nicht hindurch fallen. Der Rahmen ist mit dem unteren Rand oder einem Boden auf eine Unterlage aufsetzbar. Die Pipettenspitzen werden vom Träger im Abstand von der Unterlage gehalten. Eine oder mehrere Pipettenspitzen können aus dem Träger mittels einer Pipettier- bzw. Dosiervorrichtung entnommen werden. Hierfür wird die Dosiervorrichtung mit einem oder mehreren Ansätzen in die obere Öffnung einer oder mehrerer Pipettenspitzen eingepresst. Nach dem Gebrauch werden die Pipettenspitzen mit Hilfe einer Abwerfeinrichtung der Dosiervorrichtung für gewöhnlich in einen Träger eingesetzt oder in ein Behältnis abgegeben, um entsorgt zu werden.

Bekannt sind Träger für Pipettenspitzen, bei denen der Rahmen unten durch einen Boden und oben durch einen lösbaren Deckel abgedeckt ist. In diesen kastenartigen Trägern sind die Pipettenspitzen vor Verunreinigungen geschützt. Vor der Entnahme von Pipettenspitzen muss der Deckel abgenommen werden.

Aus der WO 00/51899 A1 ist eine Nachfüllpackung für wieder verwendbare Träger für Pipettenspitzen bekannt. Die Nachfüllpackung umfasst eine Platte mit Löchern in Matrix-Anordnung, in die Pipettenspitzen eingesetzt sind, und einen flexiblen Deckel, in dem die Platte gehalten ist. Beim Aufsetzen des Deckels auf den oberen Rand eines Trägers werden die Seitenwände des Deckels seitlich ausgelenkt, sodass die dazwischen eingeklemmte Platte freigegeben wird. Infolgedessen fällt die Platte mit den Pipettenspitzen in eine von einer Einfassung umgebene Aufnahme des Trägers hinein. Das Nachfüllen von Pipettenspitzen in den Träger und die Entnahme der Platte mit Pipettenspitzen aus dem Träger erfolgen manuell.

In Dosierautomaten und Dosiervorrichtungen aufweisenden Laborautomaten ("Workstations"), werden vielfach Pipettenspitzen aus Kunststoff eingesetzt. Dosierautomaten und Laborautomaten werden nachfolgend als "Automaten" bezeichnet. Die bekannte Nachfüllpackung ist für den Einsatz in Automaten nicht gut geeignet. Eine Verlagerung des Deckels durch einen Automaten zum Zweck der Trennung von Platte und Deckel wäre wegen seiner Flexibilität problematisch. Wenn die Platte in den Träger angeordnet ist, behindert die seitliche Einfassung die Entnahme durch einen Automaten.

Aus der US 6,221,317 B1 ist eine Pipettenspitzenbox bekannt, die ein Unterteil mit einem Boden und Seitenwänden aufweist, die oben in Stützflächen enden. Eine Mehrzahl Verriegelungselemente ist auf den Stützflächen asymmetrisch angeordnet. Eine Mehrzahl vom Boden hochstehender, innerer Wände begrenzt an eine Mehrzahl innerer Aufnahmen. Ein Plattenteil weist einen ersten Satz Löcher auf, in die die Verriegelungselemente eingesetzt sind. Ferner hat es einen zweiten Satz Löcher zum Einsetzen von Pipettenspitzen. Die Verriegelungselemente sind als Verriegelungsstifte ausgebildet, die reibschlüssig in den ersten Satz Löcher der Platte eingreifen. Platte und Unterteil sind somit mittels der Stifte und der Bohrungen lösbar aneinander befestigt. Eine Loslösung der Platte vom Unterteil ist jedoch nur unter Kraftaufwand, der größer als die Gewichtskraft von Unterteil und Platte ist, möglich. Der Benutzer kann unter Platten mit 96, 384 und 1.536 Löchern zum Einsetzen von Pipettenspitzen auswählen. Die ausgewählte Platte kann er mittels der Verriegelungsstifte und der Löcher am Unterteil befestigen. Danach kann er die Pipettenspitzen in die Löcher einsetzen und über der Platte einen Deckel platzieren.

Die gitterartige Unterteilung des Innenraums verleiht der Box eine hinreichende Steifigkeit für ein Automatenhandling, Ein automatisches Nachfüllen von Pipettenspitzen in die Box wäre problematisch. Insbesondere wäre ein Austausch einer Platte durch eine mit frischen Spritzen bestückte Platte mittels eines Automaten schwer durchführbar. Dies erforderte nämlich eine hochgenaue Positionierung der Löcher über den einzupressenden Verriegelungsstiften und ein exaktes Einführen der Pipettenspitze in den durch innere Wände unterteilten Innenraum. Mit herkömmlichen Automaten wäre dies nicht beherrschbar. Nachteilig ist somit bei einer derartig ausgestalteten Box, dass die Pipettenspitzen beim Einsetzten auf die gitterartige Unterteilung stoßen, und aus der Platte herausfallen.

Die EP 1 652 583 A1 beschreibt einen Träger für Pipettenspitzen zum Einsetzen in ein Flüssigkeit dispensierendes Gerät. Der Träger umfasst einen

Rahmen und eine Platte. Für ein manuelles Greifen durch einen Anwender sind nach außen weisende Griffe am Rand der Platte angebracht. Die Platte hat an den vier Ecken säulenförmige, nach unten vorstehende Führungselemente, die in Löchern in Eingriffselementen am oberen Rand des Rahmens einsetzbar sind. Zudem stehen von den Innenseiten der Seitenwände der Platte Stützelemente nach unten vor, die an der Innenseite der Seitenwände des Rahmens zur Anlage kommen. Hierdurch werden die Seitenwände des Rahmens verstärkt und ein Durchbiegen der Seitenwände verhindert.

Die US 5,622,667 beschreibt einen Träger für Pipettenspitzen mit einem Rahmen und einteilig damit ausgebildeter Platte, in der eine Vielzahl Löcher zum Einsetzen von Pipettenspitzen vorhanden ist. Auf den Träger ist eine weitere Platte mit einer Vielzahl Löcher und darin eingesetzten Pipettenspitzen aufsetzbar. Die weitere Platte hat zwei Registrierungslöcher an einander gegenüberliegenden Enden, in die aufrechtstehende Vorsprünge an der Oberseite des Trägers für Pipettenspitzen eingreifen, um die Platte ausgerichtet auf den Träger zu halten. Zwischen den Vorsprüngen und den Löchern ist ein großes Spiel vorhanden.

Davon ausgehend, liegt der Erfindung die Aufgabe zugrunde, einen Träger für Pipettenspitzen zur Verfügung zu stellen, der sich besonders für den Einsatz in Automaten eignet. Das heißt, der Träger zeichnet sich durch seine besondere Stabilität und Handhabbarkeit durch Automatenelemente (z.B. Greifarme, Dosierkopf) aus. Ein wesentlicher Aspekt der Aufgabe ist somit, einen Träger zur Verfügung zu stellen, dessen Platte und Rahmen nicht unbeabsichtigt, z.B. durch Automatenfehler, getrennt werden können, dessen Elemente (Platte und Rahmen) aber, wenn gewünscht, einfach lösbar sind.

Die Aufgabe wird durch einen Träger mit den Merkmalen des Anspruches 1 gelöst. Vorteilhafte Ausgestaltungen des Trägers sind in den Unteransprüchen angegeben.

Der erfindungsgemäße Träger für Pipettenspitzen hat
- einen vier Seitenwände aufweisenden Rahmen,
- eine Platte mit einer Vielzahl Löcher zum Einsetzen von Pipettenspitzen und
- Mittel zum lösbaren Verbinden von Rahmen und Platte,
- die Kontaktflächen am oberen Rand des Rahmens und an der Unterseite der Platte aufweisen, die einander berühren, wenn die Platte auf den Rahmen aufgesetzt ist, und
- die an Rahmen und Platte quer zu den Kontaktflächen gerichtete Führungselemente aufweisen, die mit seitlichem Spiel ineinandergreifen, wenn die Platte auf dem Rahmen aufgesetzt ist,
dadurch gekennzeichnet, dass
- vier Führungselemente an diametral einander gegenüberliegenden Positionen der Seitenwände und der Ränder der Platte angeordnet sind,
- und das Spiel zwischen ineinandergreifen Führungselementen so ist, dass wenn bei Entnahme von Pipettenspitzen die Platte durch eine sich verhakende Pipettenspitze angehoben wird, es zwischen den Führungselementen zu einer Verkantung kommt, die ein Lösen der verhakten Pipettenspitze von der Platte zur Folge hat, sodass die Platte in ihre Ursprungsposition zurückfällt.

Bei dem erfindungsgemäßen Träger weisen die Mittel zum lösbaren Verbinden von Rahmen und Platte einander berührende Kontaktflächen am oberen Rand des Rahmens und an der Unterseite der Platte auf. Ferner umfassen sie quer zu den Kontaktflächen mit seitlichem Spiel ineinandergreifende Führungselemente von Rahmen und Platte. Vorzugsweise sind die Führungselemente senkrecht zu den Kontaktflächen ausgerichtet. Sie können aber auch schräg zu den Kontaktflächen ausgerichtet sein. Aufgrund der Anordnung der Kontaktflächen wird die Platte seitlich nicht oder nur teilweise vom Rahmen abgedeckt. Infolgedessen kann ein Greifwerkzeug eines Automaten auf die Ränder der Platte zugreifen, um eine Platte auf den Rahmen aufzusetzen oder vom Rahmen abzunehmen. Die Ränder der Platte sind somit für den Transport mittels eines Greifwerkzeuges nutzbar. In Richtung dieser Belastung durch ein Greifwerkzeug ist die Platte verhältnismäßig steif, sodass sie der Klemmkraft des Greifwerkzeugs widersteht und von diesem sicher gehalten werden kann. Durch die ineinandergreifenden Führungselemente der Mittel zum lösbaren Verbinden wird die Platte sicher am Rahmen gehalten. Die Führungselemente von Rahmen und Platte greifen mit seitlichem Spiel ineinander. Durch dieses Spiel zwischen den ineinandergreifenden Führungselementen wird das Zusammenfügen von Platte und Rahmen erleichtert, sodass es leichter automatisierbar ist. Dies trifft ebenfalls auf das Abheben der Platte vom Rahmen zu im Zuge des Austausches einer leeren Patte durch eine volle Platte. Die mit Spielpassung ineinandergreifenden Teile von Platte und Rahmen sind in der Lage, Ungenauigkeiten einer automatisch betriebenen Greifvorrichtung auszugleichen. Eine mit Pipettenspitzen vorbefüllte Platte kann auf den Rahmen aufgesetzt werden, sodass der Träger automatisch mit Pipettenspitzen befüllbar ist. Die Platte kann z.B. 24, 48, 96, 384 oder 1.536 Löcher zum Einsetzen von Pipettenspitzen aufweisen. Falls bei einer fehlerhaften Entnahme durch ein Dosierwerkzeug es zu einer verhakten Pipettenspitze kommt und dadurch die Platte mit angehoben wird und heraus zufallen droht, kommt es zwischen den mit seitlichem Spiel ineinandergreifenden Führungselementen zu einer Verkantung, die ein Lösen der verhakten Pipettenspitze von der Platte zur Folge hat, so dass die Platte in ihre Ursprungsposition in den Rahmen zurückgleitet. Diese gewollte Verkantung verhindert somit eine unbeabsichtigte Trennung der Platte vom Rahmen und erhöht die Sicherheit der automatischen Abläufe. Insbesondere wird so der Weiterlauf des automatischen Pipettiervorganges sichergestellt, ohne dass ein manuelles Eingreifen erforderlich wird.

Der Rahmen und die Platte haben jeweils vier Führungselemente, wobei jedem Führungselement des Rahmens ein Führungselement der Platte zugeordnet ist und die einander zugeordneten Führungselemente in Eingriff miteinander bringbar sind. Die einander zugeordneten Führungselemente von Rahmen und Platte sind an verschiedenen Positionen von Rahmen und Platte angeordnet. Sie sind an diametral einander gegenüberliegenden Positionen der Seitenwände und der Ränder der Platte angeordnet.

Die mit seitlichem Spiel in Eingriff miteinander bringbaren Führungselemente können verschieden ausgestaltet sein. Beispielsweise handelt es sich um eine obere Öffnung des Rahmens und einen in die obere Öffnung mit Spiel einsetzbaren Kragen an der Unterseite der Platte. Gemäß einer bevorzugten Ausgestaltung weisen die Führungselemente Säulen und zum Einsetzen der Säulen mit seitlichem Spiel geeignete Bohrungen und/oder Rippen und zum Einsetzen der Rippen mit seitlichem Spiel geeignete Nuten auf. Aufgrund der Spielpassung übersteigt der Innendurchmesser der Bohrungen bzw. die Breite der Nuten den Außendurchmesser der Säulen bzw. die Wandstärke der Rippen. Gemäß einer weiteren Ausgestaltung stehen die Säulen und/oder die Rippen vom oberen Rand des Rahmens vor und weist die Platte die Bohrungen und/oder Nuten an der Unterseite auf. Die Erfindung bezieht jedoch auch Ausgestaltungen ein, bei denen die Säulen und/oder Rippen von der Unterseite der Platte vorstehen und der obere Rand des Rahmens die Bohrungen und/oder Nuten aufweist. Schließlich sind Ausgestaltungen einbezogen, bei denen der obere Rand des Rahmens Säulen und/oder Rippen und Bohrungen und/oder Nuten die Unterseite der Platte entsprechende Bohrungen und/oder Nuten und Säulen und/oder Rippen aufweist. Die Bohrungen können Durchgangsbohrungen oder Sackbohrungen sein und die Nuten können einen Nutengrund aufweisen oder als durchgehende Schlitze ausgestaltet sein.

Die Säulen können verschiedene Formen aufweisen. Beispielsweise können sie zylindrisch sein und einen kreisrunden oder mehreckigen Querschnitt aufweisen. Entsprechendes gilt für die Bohrungen. Die Rippen können eine konstante Wandstärke aufweisen. Ferner können sie einen gradlinigen, winkligen oder gebogenen Verlauf haben. Entsprechendes gilt für die Nuten. Gemäß einer bevorzugten Ausgestaltung verjüngen sich die Säulen zumindest abschnittsweise zu ihrem freien Ende hin und/oder erweitern sich die Bohrungen zumindest abschnittsweise zu ihrer Einführöffnung für die Säulen hin. Die Säulen können sich auch über ihre gesamte Höhe verjüngen und/oder die Bohrungen über ihre gesamte Tiefe verbreitern. Ferner können sich die Rippen zumindest abschnittsweise zu ihrem freien Ende hin verjüngen und/oder die Nuten zumindest abschnittsweise zu ihren Einführöffnungen für die Rippen hin erweitern. Die Rippen können sich aber auch über ihre gesamte Höhe verjüngen und/oder die Nuten über ihre gesamte Tiefe verbreitern. Die sich verjüngenden Säulen bzw. Rippen und die sich erweiternden Bohrungen bzw. Nuten erleichtern das Zusammenfügen der Platte mit dem Rahmen und begünstigen damit die Handhabung durch Automaten. Gemäß einer weiteren Ausgestaltung sind die Säulen und die Bohrungen an den Ecken des Rahmens und der Platte angeordnet. Ferner bezieht die Erfindung Ausgestaltungen ein, bei denen die Säulen und die Bohrungen zwischen den Ecken des Rahmens und der Platte angeordnet sind.

Gemäß einer weiteren Ausgestaltung weist der Rahmen eine Taille auf. Die Taille begünstigt ein formschlüssiges und sicheres Greifen des gesamten Trägers mittels einer Greifvorrichtung eines Automaten. Die Taille begünstigt somit eine sichere und genaue Positionierung des gesamten Trägers. Aufgrund der Taille kann der Träger mit geringer Greifkraft sicher gegriffen werden. Grundsätzlich reicht es aus, wenn die Taille von zwei einander gegenüberliegenden Seitenwänden des Rahmens gebildet ist. Bevorzugt ist sie zwischen sämtlichen einander gegenüberliegenden Seitenwänden gebildet, sodass der Träger aus zwei Richtungen sicher gegriffen werden kann.

Die Taille kann beispielsweise durch Vertiefungen in den Außenseiten einander gegenüberliegender Seitenwände gebildet sein. Gemäß einer Ausgestaltung ist die Taille oben durch einen nach außen vorstehenden oberen Vorsprung des Rahmens begrenzt. Diese Begrenzung kann ein Herausfallen des Trägers aus einer Greifvorrichtung verhindern. Ferner kann die Taille unten durch einen nach außen vorstehenden unteren Vorsprung des Rahmens begrenzt sein. Durch die Ausgestaltung der Taille kann die Durchbiegekraft beim Greifen mittels einer Greifvorrichtung optimiert werden, sodass der Rahmen den Belastungen durch die Greifvorrichtung standhält.

Die Erfindung bezieht Ausführungen ein, bei denen der Rahmen unten offen ist. Dieser Rahmen ist mit einem unteren Rand auf eine Unterlage aufsetzbar. Gemäß einer Ausgestaltung ist der Rahmen unten durch einen Boden geschlossen. Der Boden schützt Pipettenspitzen von unten gegen Verunreinigungen. Der untere Vorsprung kann durch einen nach außen über die Seitenwände vorstehenden Rand des Bodens gebildet sein.

Gemäß einer weiteren Ausgestaltung stimmen die Maße der Grundfläche des Rahmens mit den Maßen der Grundfläche von Mikrotiterplatten gemäß Standard der "Society for Biomolecular Screening (SBS)" überein. Dieser Standard wurde vom American National Standards Institute (ANSI) unter der Bezeichnung "ANSI/SBS 1-2004" veröffentlicht und wird nachfolgend als "SBS-Standard" bezeichnet. Demnach hat eine Mikrotiterplatte eine Grundfläche ("Footprint") mit einer Länge von 127,76 mm und einer Breite von 85,48 mm. Die Grundfläche des Rahmens hat dieselben Abmessungen. Herkömmliche Automaten weisen Lagerpositionen für Mikrotiterplatten mit den genannten Abmessungen auf. Diese Lagerpositionen sind mit Führungs- und Klemmvorrichtungen versehen, die auf die genannten Abmessungen abgestimmt sind. Diese Lagerpositionen und Führungs- und Klemmvorrichtungen sind für die Positionierung des Trägers nutzbar, der eine Grundfläche gemäß SBS-Standard hat. Eine Taille ermöglicht die Einhaltung des SBS-Standards, auch wenn der Rahmen oben einen seitlichen Vorsprung zum Abstützen auf einem Greifwerkzeug hat.

Gemäß einer bevorzugten Ausgestaltung hat der Rahmen zwischen den Seitenwänden einen freien Querschnitt. Bei dieser Ausgestaltung sind die Seitenwände nicht durch innere Wände miteinander verbunden, wie bei dem Träger gemäß US 6,221,317 B1. Folglich kann das Aufsetzen einer Platte mit eingesetzten Pipettenspitzen auf den Rahmen nicht dadurch behindert werden, dass die Pipettenspitzen im Rahmen mit inneren Wänden kollidieren. Gemäß einer weiteren Ausgestaltung sind die Seitenwände innen mit vertikal verlaufenden Rippen versehen, welche die Seitenwände aussteifen. Die vertikal verlaufende Rippen können so bemessen sein, dass sie nur geringfügig in den Innenraum des Rahmens eingreifen und zwischen den Seitenwänden ein großer freier Querschnitt für die Aufnahme von Pipettenspitzen verbleibt.

Gemäß einer Ausgestaltung weist die Platte an zumindest zwei einander gegenüberliegenden Rändern jeweils einen über die Oberseite der Platte hinaus stehenden Greifrand auf. Die Greifränder können als zusätzliche Kontaktflächen vom Greifwerkzeug eines Automaten genutzt werden. Ferner können die Greifränder als Schutz- und Greifränder zur Verhinderung der Kontamination der Pipettenspitzen beim manuellen Bestücken eines Trägers mit der Platte dienen. Bevorzugt stehen die Greifränder mindestens so weit von der Oberseite der Platte hoch, wie in die Platte eingesetzte Pipettenspitzen. Die Greifränder können an den beiden längsseitigen Rändern der Platte angeordnet sein. Zusätzlich oder stattdessen können sie aber auch an den beiden stirnseitigen Rändern der Platte angeordnet sein.

Gemäß einer weiteren Ausgestaltung hat der Träger einen Deckel mit einem Deckelboden und vom Rand des Deckelbodens nach unten vorstehenden Deckelseitenwänden, die auf den Rahmen aufsetzbar sind. Der Deckel deckt mittels einer Platte im Rahmen gehaltene Pipettenspitzen oben ab. Für eine Positionierung des Deckels auf dem Träger hat der Rahmen eine außen umlaufende Stufe, auf die der Deckel mit dem unteren Rand der Deckelseitenwände aufsetzbar ist. Die genaue Positionierung begünstigt die Abdichtung des Deckels zum Rahmen. Die außen umlaufende Stufe kann an einem nach außen vorstehenden oberen Vorsprung ausgebildet sein, der eine Taille begrenzt.

Gemäß einer weiteren Ausgestaltung weist der Rahmen eine die Stufe außen begrenzende Randfläche auf, die bei aufgesetztem Deckel mit einer den unteren Rand der Deckelseitenwände außen begrenzenden weiteren Randfläche fluchtet. Die miteinander fluchtenden Randflächen können zur Anbringung eines abdichtenden Klebebandes genutzt werden. Durch das Klebeband kann eine sterile Aufbewahrung von Pipettenspitzen im Träger sichergestellt werden.

Gemäß einer weiteren Ausgestaltung übersteigen die äußeren Abmessungen der Grundfläche die äußeren Abmessungen des Rahmens im Bereich der oberen Randfläche. Hierdurch kann sichergestellt werden, dass auch bei Anbringung eines Klebebandes zum Abdichten eines Deckels die Abmessungen des Trägers das SBS-Format nicht übersteigen. Der Unterschied der Abmessungen beträgt vorzugsweise 0,05 bis 1 mm. Bevorzugt beträgt er 0,1 bis 0,5 mm.

Gemäß einer weiteren Ausgestaltung ist der Boden ein Hohlboden mit einer nach unten vorstehenden Einfassung, der auf den oberen Rand des Deckels aufsetzbar ist. Die Einfassung kann die Deckelseitenwände oder vom Deckel hochstehende Führungsstiege seitlich übergreifen. Dies ermöglicht eine sichere Stapelung mehrerer Träger aufeinander.

Gemäß einer weiteren Ausgestaltung umfasst der Deckel Vertiefungen in den Außenseiten zweier einander gegenüberliegender Seitenwände. Die Vertiefungen ermöglichen einen formschlüssigen Kontakt zu einem Greifwerkzeug eines Automaten und begünstigen damit das automatische Abheben des Deckels. Ferner erleichtern die Vertiefungen bei transparenter Ausführung des Deckels das Lesen einer Kennzeichnung am oberen Rand des Trägers, die beispielsweise als Barcode ausgebildet sein kann.

Gemäß einer weiteren Ausgestaltung umfasst der Träger einen rahmenförmigen Abstandshalter, der mit dem unteren Rand außerhalb der Löcher auf die Oberseite einer Platte und mit dem oberen Rand außerhalb der Löcher auf die Unterseite einer Platte aufsetzbar ist. Der Abstandshalter ermöglicht eine Stapelung mehrerer mit Pipettenspitzen befüllter Platten auf einem einzigen Rahmen. Dabei ist die unterste mit Pipettenspitzen befüllte Platte direkt auf dem Rahmen angeordnet. Darauf ist ein Abstandshalter und darauf wiederum eine mit Pipettenspitzen befüllte Platte angeordnet. Gegebenenfalls sind darauf abwechselnd weitere Abstandshalter und Platten angeordnet. Der Abstandshalter verhindert, dass in verschiedenen Platten angeordnete Pipettenspitzen ineinander gepresst werden und beim Abheben einer Platte die Pipettenspitzen aus einer darunter angeordneten Platte mit abgehoben werden.

Der Abstandshalter hat gemäß einer Ausgestaltung einen Zwischenboden mit weiteren Löchern.. Wenn eine Platte mit eingesetzten Pipettenspitzen auf den Abstandshalter aufgesetzt wird, werden die Pipettenspitzen von den weiteren Löchern geführt, sodass sie sicher in die oberen Öffnungen von Pipettenspitzen hineingeführt werden, die in eine darunter angeordnete Platte eingesetzt sind. Bevorzugt sind die weiteren Löcher so bemessen, dass sie beim Abheben einer Platte mit eingesetzten Pipettenspitzen verhindern, dass Pipettenspitzen aus einer darunter angeordneten Platte mit angehoben werden. Die Pipettenspitzen aus der tiefer angeordneten Platte werden an den Löchern zurückgehalten und fallen in die tiefer angeordnete Platte zurück. Der Stapel wird durch die teilweise ineinander greifende Pipettenspitzen in übereinander angeordneten Platten positioniert. Auf der obersten Platte ist ein Deckel lose positionierbar.

Die Erfindung wird nachfolgend anhand der anliegenden Zeichnungen eines Ausführungsbeispieles näher erläutert. In den Zeichnungen zeigen:
- Fig. 1: einen mit Boden versehenen Rahmen des Trägers in einer Perspektivansicht schräg von oben und von der Seite;
- Fig. 2: eine Platte des Trägers in einer Perspektivansicht schräg von oben und von der Seite;
- Fig. 3: dieselbe Platte in einer Perspektivansicht schräg von unten und von der Seite;
- Fig. 4: die Platte aufgesetzt auf den Rahmen in einer Perspektivansicht schräg von oben und von der Seite;
- Fig. 5: den Rahmen mit aufgesetzter Platte und aufgesetztem Deckel in einer Perspektivansicht schräg von oben und von der Seite;
- Fig. 6: dieselbe Anordnung in einer Perspektivansicht schräg von unten und von der Seite;
- Fig. 7: einen Abstandshalter des Trägers in einer Perspektivansicht schräg von oben und von der Seite;
- Fig. 8: den Abstandshalter aufgesetzt auf eine Anordnung aus Rahmen und aufgesetzter Platte in einer Perspektivansicht schräg von oben und von der Seite;
- Fig. 9: einen Rahmen mit mehreren aufgesetzten Platten und Abstandshaltern in einer Perspektivansicht von der Seite;
- Fig. 10: einen Rahmen mit mehreren aufgesetzten Platten und Abstandshaltern, wobei die Platte mit Spitzen gefüllt ist und auf der obersten Platte ein Deckel aufliegt, in einer Perspektivansicht von der Seite;
- Fig. 11: dieselbe Anordnung wie Figur 5 und 6 in einem Vertikalschnitt;
- Fig. 12: dieselbe Anordnung mit geschwenktem und verkeiltem Deckel in einem Vertikalschnitt;
- Fig. 13: eine vergrößerte Einzelheit von Figur 12;
- Fig. 14: übereinander gestapelte Anordnungen gemäß Figur 5 und 6 in Seitenansicht.

In der vorliegenden Anmeldung beziehen sich die Angaben "oben" und "unten" sowie "vertikal" und "horizontal" auf Anordnungen des Trägers, bei denen dieser mit einem unteren Rand oder einem Boden des Rahmens auf einen Untergrund aufgesetzt ist und in einer auf den Rahmen aufgesetzten Platte eingesetzte Pipettenspitzen in einem Abstand von dem Untergrund gehalten sind.

Gemäß Fig. 1 weist ein Rahmen 1 vier Seitenwände 2, 3, 4, 5 auf. Davon sind zwei einander gegenüberliegende Seitenwände 2, 4 länger als zwei weitere einander gegenüberliegende Seitenwände 3, 5. Die Seitenwände 2 bis 5 stehen von einem Boden 6 hoch. Der Boden 6 hat eine etwa rechteckige Form. Außen steht er etwas über die Seitenwände 2 bis 5 vor. Seine Länge und Breite entsprechen den Abmessungen der Grundfläche gemäß SBS-Standard.

Der Rahmen 1 hat am oberen Rand 7 eine ebene Kontaktfläche 8, die entlang der Seitenwände 2 bis 5 parallel zum Boden 6 bzw. horizontal umläuft. An den Ecken zwischen den Seitenwänden 2 bis 5 ist die Kontaktfläche 8 etwas verbreitert. In jeder Ecke steht senkrecht von der Kontaktfläche 8 eine Säule 9 vor, die einen konischen Basisabschnitt 10, einen zylindrischen Mittelabschnitt 11 und einen konischen Endabschnitt 12 aufweist.

Außen läuft am oberen Rand 7 an der Oberseite eines oberen Vorsprunges 13 eine Stufe 14 um, die ebenfalls eben und parallel zum Boden 6 ausgebildet ist. Der obere Vorsprung 13 ist etwas unterhalb der Kontaktfläche 8 angeordnet. Außen ist die Stufe 14 durch eine umlaufende, vertikal ausgerichtete Randfläche 15 des oberen Vorsprunges 13 begrenzt. Zwischen oberem Vorsprung 13 und Kontaktfläche 8 stehen vom Rahmen 1 Positionierungsnasen 16 nach außen vor.

Der obere Vorsprung 13 und der unten vorspringende Boden 6 begrenzen eine umlaufende Taille 17 des Rahmens 1. Auf den Innenseiten weisen die Seitenwände 2 bis 5 Rippen 18 auf. Diese erstrecken sich vom Boden 6 bis zum oberen Rand 7.

Der Boden 6 ist ein Hohlboden mit einer nach unten vorstehenden, umlaufenden Einfassung 19, deren Unterseite eben ist und eine Standfläche bildet. Ferner stehen von der Unterseite des Bodens 6 parallel zu seinen querseitigen Rändern verlaufende Rippen 20 vor (vgl. Fig. 6).

Der Rahmen 1 kann aus mehreren Teilen hergestellt sein. Bevorzugt ist er einteilig hergestellt. Weiterhin bevorzugt ist er aus Kunststoff hergestellt. Bevorzugt ist er spritzgegossen. Zur Erzeugung der Taille 17 muss der Rahmen 1 mittels eines Schieberwerkzeugs spritzgegossen werden.

Als Materialien kommen insbesondere Polypropylen (PP), Polycarbonat (PC), Acrylnitril-Butadien-Styrol-Copolymere (ABS), Polystyrol (PS) oder ein Metall (z.B. Aluminium, ggfs. eloxiert) in Betracht. Polypropylen ist besonders kostengünstig. Polycarbonat und Metall haben den Vorteil der Autoklavierbarkeit und damit Wiederverwendbarkeit. Bevorzugt ist der Rahmen aus Polypropylen hergestellt. Es kann ungefülltes oder gefülltes (z.B. mit Glasfasern) Polypropylen zum Einsatz kommen. Gefülltes Polypropylen weist eine höhere Festigkeit als ungefülltes Polypropylen auf.

Gemäß Fig. 2 und 3 hat eine Platte 21 einen im Wesentlichen plattenförmigen Grundkörper 22 mit einer Vielzahl Löcher 23, die sich von der Unterseite 24 zur Oberseite 25 des Grundkörpers 22 erstrecken.

Die Löcher 23 sind regelmäßig in Reihen und Spalten einer Matrix angeordnet. Im Beispiel sind es 96.

Die Platte 21 hat zwei kurze Ränder 26, 27 und zwei lange Ränder 28, 29. An den langen Rändern 28, 29 weist sie jeweils einen über die Oberseite 25 hochstehenden, plattenförmigen Greifrand 30, 31 auf.

Der plattenförmige Grundkörper 22 hat an der Unterseite 24 eine weitere ebene Kontaktfläche 32, die am Rand umläuft. Die weitere Kontaktfläche 32 ist etwas oberhalb der unteren Öffnungen der Löcher 23 angeordnet. In den Ecken des plattenförmigen Grundkörpers 22 hat sie Verbreiterungen, in denen durchgehende Bohrungen 33 angeordnet sind.

Jede Bohrung 33 hat unten einen konischen Abschnitt 34 und daran angrenzend einen zylindrischen Abschnitt 35. Die Abmessungen der Bohrungen 33 sind so gewählt, dass die Säulen 9 mit Spiel einsetzbar sind. Die konischen Abschnitte 34 bilden Einführschrägen, die das Einführen der Säulen 9 in die Bohrungen 33 erleichtern. Zudem erleichtern die konischen Endabschnitte 12 der Säulen 9 das Einführen in die Bohrungen 33.

Im Beispiel ist der plattenförmige Grundkörper 22 als Köcherplatte ausgestaltet. Bei dieser sind die Löcher 23 in köcher- bzw. hülsenförmigen Strukturen ausgebildet, die seitlich durch Stege und am oberen Rand durch eine Platte miteinander verbunden und von einem umlaufenden Rand eingefasst sind. Stattdessen kann die Platte 21 auch als Stegplatte ausgebildet sein, wobei eine dünne Platte mit einer Vielzahl an Löchern 23 an der Unterseite die Löcher einfassende Stege aufweist. Ausführungen als Köcher- oder Stegplatte sind materialsparend und stabil und stützen in die in Löcher eingesetzten Pipettenspitzen seitlich ab. Stattdessen kann die Platte 21 auch massiv ausgeführt sein, d.h. ohne Hohlräume außerhalb der Löcher 23 und Bohrungen 33.

Die Platte 21 wird bevorzugt einteilig hergestellt. Weiterhin bevorzugt wird sie aus Kunststoff hergestellt. Bevorzugt ist sie spritzgegossen. Zum Einsatz kommen können insbesondere die Kunststoffe Polypropylen (PP), Polycarbonat (PC), Acrylnitril-Butadien-Styrol-Copolymere (ABS), Polystyrol (PS). Der Rahmen 1 und die Platte 21 können aus denselben oder aus verschiedenen Materialien bestehen. Beispielsweise kann der Rahmen 1 kostengünstig aus Polypropylen und die Platte 21 aus Polycarbonat hergestellt sein, damit die Platte besonders stabil ist. Ein weiteres Beispiel ist ein autoklavierbarer Rahmen 1 aus Polycarbonat und eine kostengünstige Platte 21 aus Polypropylen, wobei durch die Struktur der Platte 21 eine hinreichende Stabilität sichergestellt werden kann. Bevorzugt kommt Polypropylen für die Platte 21 zum Einsatz.

Gemäß Fig. 4 und Fig. 11 ist die Platte 21 auf den oberen Rand 7 des Rahmens 1 aufgesetzt. Die weitere Kontaktfläche 32 (siehe Fig. 2) ruht auf der Kontaktfläche 8 (siehe Fig. 1) und die Säulen 9 greifen in die Bohrungen 33 ein. Zur Veranschaulichung ist in Fig. 4 eine Pipettenspitze 36 von oben in ein Loch 23 der Platte 21 eingesetzt. Die Pipettenspitze 36 hat oben eine Aufweitung 37, die ein Hindurchfallen durch das Loch 23 verhindert.

Die Platte 21 wird beim Einpressen der Ansätze eines Dosierwerkzeuges in die oberen Öffnungen von acht Pipettenspitzen mit einer Kraft von etwa 100 bis 400 Newton, vorzugsweise 200 bis 300, insbesondere etwa 240 Newton, belastet. Sogar bei Ausführung aus Polypropylen hält die Platte 21 dieser Belastung aufgrund ihrer Struktur und ihrer Abstützung über umlaufende Kontaktflächen 32 ohne nachteilige Durchbiegung stand. Auch wird der Rahmen 1 selbst bei Ausführung aus Polypropylen hierbei nicht überlastet.

Wenn bei Entnahme von Pipettenspitzen 36 die Platte 21 durch sich verhakende Pipettenspitzen 36 angehoben wird, verkantet sich die Platte 21 bzw. stellt sich schräg. Dies beruht auf der unsymmetrischen Gewichtsverteilung der Platte 21 bezüglich der verhakten Pipettenspitzen 36. Infolgedessen verkeilen sich die Säulen 9 in den Bohrungen 33 (vgl. Fig. 12 und 13). Hierdurch wird die Platte 21 von den angehobenen Pipettenspitzen 36 abgestreift und fällt in die Ausgangslage zurück.

Die Form der Säulen 9 und der Bohrungen 33 sowie das Spiel dazwischen erleichtern das Aufsetzen der Platte 21 auf den Rahmen 1. Dennoch ist die Platte 21 sicher am Rahmen 1 gehalten. Ein sicherer Transport kann mittels eines Greifwerkzeuges eines Automaten durchgeführt werden. Das Greifwerkzeug kann den Rahmen 1 an den Außenseiten einander gegenüberliegender Seitenwände 2, 4 oder 3, 5 an der Taille 17 umfassen. Ein Abrutschen des Greifwerkzeuges wird durch den nach außen vorspringenden oberen Vorsprung 13 und den Boden 6 vermieden.

Die Ränder 26 bis 29 der Platte 21 sind von außen zugänglich und können leicht mit einem Greifwerkzeug gegriffen werden. Das Greifwerkzeug greift vorzugsweise an den längeren Rändern 28, 29 an, die mit dem nach oben vorspringenden Greifrand 30, 31 versehen sind. Zusätzlich kann ein Greifrand noch weitere Elemente aufweisen, wie Durchbrüche, Vertiefungen, Erhebengen etc., die ein formschlüssiges Greifen, insbesondere durch Greifarme, ermöglichen.

Ferner kann die Platte 21 insbesondere an den mit dem vorspringenden Greifrand 30, 31 versehenen Rändern 28, 29 manuell gegriffen werden. Hierbei verhindert der über die Oberseite der Pipettenspitzen 36 vorstehende Greifrand 30, 31 Verschmutzungen eingesetzter Pipettenspitzen 36.

Gemäß Fig. 5 und 6 weist ein Deckel 38 einen ebenen Deckelboden 39 und senkrecht davon nach unten vorspringende Deckelseitenwände 40 bis 43 auf. Die einander gegenüberliegenden, kurzen Deckelseitenwände 41, 42 haben jeweils eine Vertiefung 44, 45. Die Deckelseitenwände 40 bis 43 sitzen mit ihrem unteren Rand 46 auf der Stufe 14 auf. An ihren Innenseiten sind an den Positionierungsnasen 16 geführt. Der Deckel 38 überdeckt eine auf den Rahmen 1 aufgesetzte Platte 21 mit eingesetzten Pipettenspitzen 36. Die Außenseiten der Deckelseitenwände 40 bis 43 und die Randfläche 15 fluchten miteinander und können für die Anbringung eines Klebebandes genutzt werden, das den Deckel 38 dicht mit dem Rahmen 1 verbindet.

In die Vertiefungen 44, 45 kann ein Greifwerkzeug eingreifen um den Deckel 38 automatisch vom Rahmen 1 abzuziehen. Ferner ist durch die Vertiefungen hindurch eine Kennzeichnung an einer Schmalseite 26, 27 der Platte 21 von außen lesbar. Hierfür ist der Deckel 38 vorzugsweise aus einem transparenten Material hergestellt.

Der Deckel 38 hat an der Oberseite seines Bodens 39 im Eckenbereich nach oben vorstehende Rippen 39.1 bis 39.4. Ferner weist er an den oberen Rändern seiner Deckelseitenwände 41, 43 Rücksprünge 41.1, 43.1 auf. Auf die Oberseite eines Deckels 38 ist ein Rahmen 4 mit seinem Boden 6 aufsetzbar. Die Einfassung 19 des Bodens 6 wird innen an den Rippen 39.1 bis 39.4 geführt. In die Rücksprünge 41.1, 43.1 sind schneidenförmige Trennwerkzeuge 43.2 einsetzbar, um in einem Stapel übereinander angeordnete Rahmen 4 und Deckel 38 voneinander zu trennen (vgl. Fig. 14).

Der Deckel 38 ist vorzugsweise einteilig hergestellt. Bevorzugt kommen Kunststoffe zum Einsatz. Bevorzugt wird er spritzgegossen. Beispielsweise können die Kunststoffe Polycarbonat (PC), Polystyrol (PS), Polypropylen (PP) oder Acrylnitril-Butadien-Styrol-Copolymere (ABS) verwendet werden. Bevorzugt wird Polycarbonat oder Polystyrol verwendet, da diese Materialien die Herstellung eines glasklaren Deckels 38 ermöglichen.

Gemäß Fig. 7 weist der Träger einen rahmenförmigen Abstandshalter 47 auf. Dieser hat vier vertikale Abstandshalter-Seitenwände 48 bis 51, die an den Ecken miteinander verbunden sind. Ferner hat der Abstandshalter einen Zwischenboden 52 mit 24, 48, 96, 384 oder 1.536 durchgehenden weiteren Löchern 53, die entsprechend den Löcher 23 der Platte 21 eine Matrix-Anordnung haben.

Der Abstandshalter 47 ist vorzugsweise einteilig hergestellt. Bevorzugt kommen dabei Kunststoffe eingesetzt. Bevorzugt wird er spritzgegossen. Er kann aber auch als Tiefziehteil hergestellt werden. Beispielsweise können die Kunststoffe Polypropylen (PP), Polystyrol (PS), Polycarbonat (PC), Acrylnitril-Butadien-Styrol-Copolymere (ABS) oder Polystyrol (PS) verwendet werden. Bevorzugt kommt Polypropylen zum Einsatz, da es besonders kostengünstig ist.

Gemäß Fig. 8 ist der Abstandshalter 47 mit seinem unteren Rand 54 auf die Oberseite einer Platte 21 aufgesetzt, die auf einen Rahmen 1 aufgesetzt ist.

Gemäß Fig. 9 ist auf den oberen Rand 55 des Abstandshalters 47 eine weitere Platte 21 und darauf ein weiterer Abstandshalter 47 usw. aufgesetzt.

In die Platte 21 eingesetzte Pipettenspitzen 36 werden von den weiteren Löchern 33 in den Zwischenböden darunter angeordneter Abstandshalter 47 seitlich geführt. Hierdurch werden Fehlausrichtungen von Pipettenspitzen 36 beim automatischen oder manuellen Aufeinanderstapeln von befüllten Platten 21 vermieden. Beim Anheben der Platte 21 verhindert der Zwischenboden 52, dass Pipettenspitzen 36 aus einer darunter angeordneten Platte 21 mitgenommen werden. Zur Abdeckung der Anordnung kann auf die oberste Platte 21 lose ein Deckel 38 aufgesetzt werden (vgl. Fig. 10).

## Patentansprüche

1. Träger für Pipettenspitzen mit
- einem vier Seitenwände (2 bis 5) aufweisenden Rahmen (1),
- einer Platte (21) mit einer Vielzahl Löcher (23) zum Einsetzen von Pipettenspitzen (36) und
- Mitteln zum lösbaren Verbinden von Rahmen (1) und Platte (21),
- die Kontaktflächen (8, 32) am oberen Rand (7) des Rahmens (1) und an der Unterseite (24) der Platte (21) aufweisen, die einander berühren, wenn die Platte (21) auf dem Rahmen (1) aufgesetzt ist, und
- die an Rahmen (1) und Platte (21) quer zu den Kontaktflächen gerichtete Führungselemente (9, 33) aufweisen, die mit seitlichem Spiel ineinandergreifen, wenn die Platte (21) auf den Rahmen (1) aufgesetzt ist,
**dadurch gekennzeichnet, dass**
- vier Führungselemente (9, 33) an diametral einander gegenüberliegenden Positionen der Seitenwände und der Ränder der Platte angeordnet sind,
- und das seitliche Spiel zwischen ineinandergreifenden Führungselementen so ist, dass wenn bei Entnahme von Pipettenspitzen (36) die Platte (21) durch eine sich verhakende Pipettenspitze (36) angehoben wird, es zwischen den Führungselementen (9, 33) zu einer Verkantung kommt, die ein Lösen der verhakten Pipettenspitze (36) von der Platte (21) zur Folge hat, so dass die Platte (21) in ihre Ursprungsposition zurückfällt.

2. Träger nach Anspruch 1, bei dem die mit seitlichem Spiel in Eingriff miteinander bringbaren Führungselemente Säulen (9) und zum Einsetzen der Säulen mit seitlichem Spiel geeignete Bohrungen (33) und/oder Rippen und zum Einsetzen der Rippen mit seitlichem Spiel geeignete Nuten aufweisen.

3. Träger nach Anspruch 2, bei dem die Säulen (9) vom oberen Rand (7) des Rahmens (1) vorstehen und die Platte (21) und/oder Rippen die Bohrungen (33) und/oder Nuten in der Unterseite (24) aufweist/aufweisen.

4. Träger nach einem der Ansprüche 1 bis 3, bei dem sich Säulen (9)und/oder Rippen zumindest abschnittsweise zu ihrem freien Ende hin verjüngen und/oder bei dem sich Bohrungen (33) und/oder Nuten zumindest abschnittsweise zu ihren Einführöffnungen für die Säulen (9) und/oder Rippen hin erweitern.

5. Träger nach einem der Ansprüche 2 bis 4, bei dem die Säulen (9) und die Bohrungen (33) an den Ecken des Rahmens (1) und der Platte (21) angeordnet sind.

6. Träger nach einem der Ansprüche 1 bis 5, bei dem der Rahmen (1) eine Taille (17) aufweist.

7. Träger nach Anspruch 6, bei dem die Taille (17) oben durch einen nach außen vorstehenden oberen Vorsprung (13) und/oder unten durch einen nach außen vorstehenden unteren Vorsprung (6) des Rahmens (1) begrenzt ist.

8. Träger nach einem der Ansprüche 1 bis 7, bei dem der Rahmen (1) unten durch einen Boden (6) geschlossen ist.

9. Träger nach einem der Ansprüche 1 bis 8, bei dem die Maße der Grundfläche des Rahmens (1) mit den Maßen der Grundfläche von Mikrotiterplatten gemäß Standard der Society for Biomolecular Screening (SBS) übereinstimmen.

10. Träger nach einem der Ansprüche 1 bis 9, bei dem der Rahmen (1) zwischen den Seitenwänden (2 bis 5) einen freien Querschnitt hat.

11. Träger nach einem der Ansprüche 1 bis 10, bei dem die Platte (21) an zumindest zwei einander gegenüberliegenden Rändern (28, 29) jeweils einen über die Oberseite der Platte hinaus stehenden Greifrand (30, 31) aufweist.

12. Träger nach einem der Ansprüche 1 bis 11 mit einem lose aufsetzbaren Deckel (38) mit einem Deckelboden (39) und vom Rand des Deckelbodens (39) nach unten vorstehenden Deckelseitenwänden (40 bis 43), die auf den Rahmen (1) aufsetzbar sind.

13. Träger nach Anspruch 12, bei dem der obere Rand (7) des Rahmens (1) einen außen umlaufende Stufe (14) aufweist, auf die der Deckel (38) mit dem unteren Rand (46) der Deckelseitenwände (40 bis 43) aufsetzbar ist.

14. Träger nach Anspruch 13, bei dem der Rahmen (1) eine die Stufe (14) außen begrenzende Randfläche (15) aufweist, die bei aufgesetztem Deckel (38) mit einer zumindest den unteren Rand (46) der Deckelseitenwände (40 bis 43) außen begrenzenden weiteren Randfläche fluchtet.

15. Träger nach Anspruch 14, bei dem die Abmessungen der Grundfläche des Rahmens (1) die äußeren Abmessungen des Rahmens (1) im Bereich der Randfläche (15) übersteigen.

16. Träger nach einem der Ansprüche 8 bis 15, bei dem ein Boden (6) ein Hohlboden mit einer nach unten vorstehenden Einfassung (19) ist, der auf den oberen Rand (7) eines Deckels (38) aufsetzbar ist.

17. Träger nach einem der Ansprüche 11 bis 16, bei dem ein Deckel (38) Vertiefungen (44, 45) in den Außenseiten zweier einander gegenüberliegender Deckelseitenwände (41, 43) aufweist.

18. Träger nach einem der Ansprüche 1 bis 17, mit einem rahmenförmigen Abstandshalter (47), der mit seinem unteren Rand (54) außerhalb der Löcher (23) auf die Oberseite einer Platte (21) und mit seinem oberen Rand (55) außerhalb der Löcher (23) auf die Unterseite einer Platte (21) aufsetzbar ist.

19. Träger nach Anspruch 18, bei dem der Abstandshalter einen Zwischenboden (52) mit einer Vielzahl Löcher (53) zum Einsetzen von Pipettenspitzen (36) aufweist.

20. Verwendung eines der Träger gemäß einem der Ansprüche 1 bis 19 in einem Automaten.

## Claims

1. A carrier for pipette tips with:
- a frame (1) having four side walls (2 to 5),
- a plate (21) with a plurality of holes (23) for inserting pipette tips (36), and
- means for releasably attaching the frame (1) and plate (21)
- that have contact surfaces (8, 32) on the top edge (7) of the frame (1) and on the bottom side (24) of the plate (21) which touch each other when the plate (21) is mounted on the frame (1), and
- that have guide elements (9, 33) on the frame (1) and plate (21) which are directed transverse to the contact surfaces and engage in each other with lateral play when the plate (21) is placed on the frame (1),
**characterized in that**
- four guide elements (9, 33) are arranged at positions on the sidewall and edges of the plate that are diametrically opposed to each other,
- and the lateral play between engaging guide elements is such that, when the plate (21) is lifted by catching pipette tips (36) during the removal of pipette tips (36), canting occurs between the guide elements (9, 33) which causes a release of the caught pipette tips (36) from plate (21) such that the plate (21) falls back into its original position.

2. The carrier according to claim 1, wherein the guide element which can be brought into engagement with each other with lateral play have columns (9), and holes (33) suitable for inserting the columns with lateral play, and/or ribs, and grooves suitable for inserting the ribs with lateral play.

3. The carrier according to claim 2, wherein the columns (9) project from the top edge (7) of the frame (1), and the plate (21) and/or ribs have the holes (33) and/or grooves in the bottom side (24).

4. The carrier according to one of claims 1 to 3, wherein the columns (9) and/or ribs taper at least sectionally toward their free end, and/or wherein the holes (33) and/or grooves at least sectionally widen toward their insertion openings for the columns (9) and/or ribs.

5. The carrier according to one of claims 2 to 4, wherein the columns (9) and the holes (33) are arranged at the corners of the frame (1) and the plate (21).

6. The carrier according to one of claims 1 to 5, wherein the frame (1) has a waist (17).

7. The carrier according to claim 6, wherein the waist (17) is bordered at the top by a top projection (13) projecting to the outside, and/or at the bottom by a bottom projection (6) of the frame (1) projecting to the outside.

8. The carrier according to one of claims 1 to 7, wherein the frame (1) is closed at the bottom by a floor (6).

9. The carrier according to one of claims 1 to 8, wherein the dimensions of the base surface of the frame (1) correspond with the dimensions of the base surface of the microtiter plates according to the Society for Biomolecular Screening (SBS).

10. The carrier according to one of claims 1 to 9, wherein the frame (1) has a free cross-section between the side walls (2 to 5).

11. The carrier according to one of claims 1 to 10, wherein the plate (21) has a gripping edge (30, 31) projecting above the top side of the plate at at least two opposing edges (28, 29).

12. The carrier according to one of claims 1 to 11 with a loosely mountable cover (38) with a cover floor (39) and cover side walls (40 to 43) that project downward from the edge of the cover floor (39) and can be mounted on the frame (1).

13. The carrier according to claim 12, wherein the top edge (7) of the frame (1) has an outer peripheral step (14) on which the cover (38) can be mounted by the bottom edge (46) of the cover side walls (40 to 43).

14. The carrier according to claim 13, wherein the frame (1) has an edge surface (15) bordering the step (14) on the outside that is flush with another edge surface bordering at least the bottom edge (46) of the cover side walls (40 to 43) on the outside when the cover (38) is mounted.

15. The carrier according to claim 14, wherein the dimensions of the base surface of the frame (1) exceed the outer dimensions of the frame (1) in the regions of the edge surface (15).

16. The carrier according to one of claims 8 to 15, wherein a floor (6) is a hollow floor with a surround (19) that projects downward and can be mounted on the top edge (7) of a cover (38).

17. The carrier according to one of claims 11 to 16, wherein a cover (38) has recesses (44, 45) in the outer sides of two cover side walls (41, 43) that face each other.

18. The carrier according to one of claims 1 to 17 with a frame-like spacer (47) that can be mounted by its bottom edge (54) outside of the holes (23) on the top side of a plate (21), and can be mounted by its top edge (55) outside of the holes (23) on the bottom side of a plate (21).

19. The carrier according to claim 18, wherein the spacer has an intermediate floor (52) with a plurality of holes (53) for inserting pipette tips (36).

20. The use of one of the carriers according to one of claims 1 to 19 in a machine.

## Revendications

1. Support pour pointes de pipettes avec
- un cadre (1) présentant quatre parois latérales (2 à 5),
- un plateau (21) percé de trous multiples (23) servant à insérer des pointes de pipettes (36) et
- des moyens servant à raccorder le cadre (1) et le plateau (21) de manière amovible,
- qui présentent des surfaces de contact (8, 32) sur le bord supérieur (7) du cadre (1) et sur la face inférieure (24) du plateau (21) se touchant les unes les autres lorsque le plateau (21) est posé sur le cadre (1), et
- qui présentent des éléments de guidage (9, 33) sur le cadre (1) et le plateau (21) orientés transversalement aux surfaces de contact, qui s'engagent les uns dans les autres avec un jeu latéral lorsque le plateau (21) est posé sur le cadre (1),
**caractérisé en ce que**
- quatre éléments de guidage (9, 33) sont agencés dans des positions diamétralement opposées les unes aux autres des parois latérales et des bords du plateau,
- et que le jeu latéral entre les éléments de guidage s'engageant les uns dans les autres est tel qu'au moment où le plateau (21) est soulevé par une pointe de pipette (36) s'accrochant lors du prélèvement des pointes de pipettes (36), il se produit un déboîtement entre les éléments de guidage (9, 33), qui induit le détachement de la pointe de pipette (36) accrochée du plateau (21), si bien que le plateau (21) revient dans sa position d'origine.

2. Support selon la revendication 1, dans lequel les éléments de guidage pouvant s'engager les uns dans les autres avec un jeu latéral présentent des colonnes (9) et des perçages (33) appropriés à l'insertion des colonnes avec un jeu latéral et/ou des nervures et des rainures appropriés à l'insertion des nervures avec un jeu latéral.

3. Support selon la revendication 2, dans lequel les colonnes (9) dépassent du bord supérieur (7) du cadre (1) et le plateau (21) et/ou les nervures présente/nt les perçages (33) et/ou les rainures dans la face inférieure (24).

4. Support selon l'une des revendications 1 à 3, dans lequel des colonnes (9) et/ou des nervures se rétrécissent au moins par endroits vers leur extrémité libre et/ou dans lequel des perçages (33) et/ou des rainures s'élargissent au moins par endroits vers leurs ouvertures d'insertion pour accueillir les colonnes (9) et/ou les nervures.

5. Support selon l'une des revendications 2 à 4, dans lequel les colonnes (9) et les perçages (33) sont disposés aux angles du cadre (1) et du plateau (21).

6. Support selon l'une des revendications 1 à 5, dans lequel le cadre (1) présente un rétrécissement (17).

7. Support selon la revendication 6, dans lequel le rétrécissement (17) est limité en haut par un épaulement supérieur (13) en saillie vers l'extérieur et/ou en bas par un épaulement inférieur (6) du cadre (1) en saillie vers l'extérieur.

8. Support selon l'une des revendications 1 à 7, dans lequel le cadre (1) est fermé en bas par un fond (6).

9. Support selon l'une des revendications 1 à 8, dans lequel les dimensions de la surface de base du cadre (1) correspondent aux dimensions de la surface de base des plaques de microtitration conformément à la norme de la « Society for Biomolecular Screening » ou société pour le dépistage biomoléculaire (SBS).

10. Support selon l'une des revendications 1 à 9, dans lequel le cadre (1) a une section libre entre les parois latérales (2 à 5).

11. Support selon l'une des revendications 1 à 10, dans lequel le plateau (21) présente un bord de préhension (30, 31) dépassant respectivement au-dessus de la face supérieure du plateau sur au moins deux bords (28, 29) opposés l'un à l'autre.

12. Support selon l'une des revendications 1 à 11 doté d'un couvercle (38) pouvant être posé de manière amovible avec un fond de couvercle (39) et de parois latérales de couvercle (40 à 43) en saillie vers le bas par rapport au bord du fond de couvercle (39), qui peuvent être posées sur le cadre (1).

13. Support selon la revendication 12, dans lequel le bord supérieur (7) du cadre (1) présente un palier périphérique extérieur (14), sur lequel le couvercle (38) peut être posé à l'aide du bord inférieur (46) des parois latérales du couvercle (40 à 43).

14. Support selon la revendication 13, dans lequel le cadre (1) présente une surface périphérique (15) limitant le palier (14) à l'extérieur, qui affleure avec au moins une autre surface périphérique limitant le bord inférieur (46) des parois latérales du couvercle (40 à 43) à l'extérieur.

15. Support selon la revendication 14, dans lequel les dimensions de la surface de base du cadre (1) dépassent les dimensions extérieures du cadre (1) au niveau de la surface périphérique (15).

16. Support selon l'une des revendications 8 à 15, dans lequel un fond (6) est un fond creux doté d'une garniture (19) en saillie vers le bas, qui peut être posée sur le bord supérieur (7) d'un couvercle (38).

17. Support l'une des revendications 11 à 16, dans lequel un couvercle (38) présente des évidements (44, 45) dans les faces extérieures de deux parois latérales de couvercle, opposées l'une à l'autre (41, 43).

18. Support selon l'une des revendications 1 à 17, doté d'un écarteur (47) en forme de cadre, qui peut être posé à l'aide de son bord inférieur (54) en dehors des trous (23) sur la face supérieure d'une plaque (21) et à l'aide de son bord supérieur (55) en dehors des trous sur la face inférieure d'une plaque (21).

19. Support selon la revendication 18, dans lequel l'écarteur présente un fond intermédiaire (52) doté de multiples trous (53) servant à insérer des pointes de pipettes (36).

20. Application de l'un des supports selon l'une des revendications 1 à 19 dans une machine automatique.
